# EUROPÄISCHE PATENTSCHRIFT

(11) **EP 4 626 560 B1**
(45) Veröffentlichungstag und Bekanntmachung des Hinweises auf die Patenterteilung: **29.07.2026**
(21) Anmeldenummer: 23810098.6
(22) Anmeldetag: 24.11.2023
(51) Int. Cl.: A63B 21/005, A63B 24/00, A63B 71/06

(54) **TRAININGSVORRICHTUNG**
TRAINING DEVICE
DISPOSITIF D'EXERCICE

(30) Priorität: 29.11.2022 EP 22210289
(43) Veröffentlichungstag der Anmeldung: 08.10.2025
(73) Patentinhaber: TomFit AG, 8700 Küsnacht (CH)
(72) Erfinder: STÄMPFLI, Thomas, 8700 Küsnacht (CH); KOCHER, Robert, 8610 Uster (CH)
(74) Vertreter: Schaad, Balass, Menzl & Partner AG
(86) Internationale Anmeldenummer: PCT/EP2023/082985
(87) Internationale Veröffentlichungsnummer: WO 2024/115307

(56) Entgegenhaltungen:
- WO-A1-2009/143808
- WO-A1-2020/212223
- GB-A- 2 510 136

## Beschreibung

Die Erfindung betrifft eine Trainingsvorrichtung und ein Verfahren zur Betätigung der Trainingsvorrichtung.

Trainingsvorrichtungen und Rehabilitationsgeräte kommen in Sport- und Freizeiteinrichtungen, wie beispielsweise Sporthallen, Fitnessstudios, Rehabilitationszentren, Kliniken und ähnlichen Einrichtungen, zum Einsatz. In solchen Einrichtungen ist vorgesehen, dass Sportler bzw. Benutzer (nachstehend Trainierende genannt) gymnastische oder rehabilitierende Folgen von Übungen zur Steigerung der Fitness und/oder der Gesundheit ausführen, auch Trainingseinheiten genannt, die sich durch entsprechende Parameter nach Art des Trainings oder der Rehabilitation, nach dem Körperbau des Trainierenden, seinem Gesundheitszustand, nach den zu erreichenden Zielen usw. unterscheiden.

In der Regel wird nach einer Prüfung der Eigenschaften eines Trainierenden von einem Trainer bzw. Betreuer eine "Folge" von Übungen, d.h. ein Trainingsplan, erstellt, wobei die Ausführungsbedingungen der Übungen ebenfalls definiert werden. Dieser Trainingsplan stellt praktisch das auszuführende Programm des Trainierenden dar und wird in der Regel durch eine schriftliche Aufstellung begleitet, die der Trainierende während der Trainingseinheit zur Kontrolle bei der Ausführung der von ihm durchzuführenden Übungen mit sich führt. Unterschiedliche Trainingspläne unterscheiden sich im Wesentlichen durch die Anzahl der Übungen sowie die Abfolge, die Dauer und die Intensität derselben.

Es ist von Vorteil, wenn der Trainierende ein Ganzkörpertraining absolviert, um einen ausgeglichen Muskelaufbau im Körper sicherzustellen und die Verletzungsgefahr zu vermeiden, die von schwächeren Muskelgruppen ausgehen. Dies umfasst für gewöhnlich verschiedene Übungen, nachstehend auch Trainingsbewegungen genannt, welche alle grossen Muskelgruppen des Körpers beanspruchen.

Als Ganzkörpertraining versteht der Fachmann ein Training bei welchem Übungen aus jeder der folgenden Kategorien absolviert werden: Oberkörper-Zug, Oberkörper-Drücken, Unterkörper-Zug, Unterkörper-Drücken, Hüft-Schliessung und Hüft-Öffnung. Die Kategorie Oberkörper-Zug umfasst Übungen bei welcher eine Zugbewegung gegen einen Widerstand durch die Muskulatur des Oberkörpers durchgeführt wird, beispielsweise sitzendes Rudern oder Latzug. Die Kategorie Oberkörper-Drücken umfasst Übungen bei welcher eine Drückbewegung gegen einen Widerstand durch die Muskulatur des Oberkörpers durchgeführt wird, beispielsweise Brustpresse oder Schulterpresse. Die Kategorie Unterkörper-Zug umfasst Übungen bei welcher eine Zugbewegung gegen einen Widerstand durch die Muskulatur des Unterkörpers durchgeführt wird, beispielsweise Beinbeugen. Die Kategorie Unterkörper-Drücken umfasst Übungen bei welcher eine Drückbewegung gegen einen Widerstand durch die Muskulatur des Unterkörpers durchgeführt wird, beispielsweise Beinstrecken oder Beinpresse. Die Kategorie Hüft-Schliessung umfasst Übungen bei welcher der Hüftwinkel gegen einen Widerstand geschlossen wird durch die Muskulatur des Torsos, beispielsweise Bauchpresse. Die Kategorie Hüft-Öffnung umfasst Übungen bei welcher der Hüftwinkel gegen einen Widerstand geöffnet wird durch die Muskulatur des Torsos, beispielsweise Rückenstrecken. Durch die Absolvierung mindestens einer Übung aus jeder der oben genannten Kategorien kann ein effektives Ganzkörpertraining gewährleistet werden.

Für gewöhnlich werden Ganzkörpertrainings auf verschiedenen dafür spezialisierten Geräten absolviert. Beispielsweise wird eine Beinpresse zum Trainieren der Beine und eine Flachbank mit Hantelhalterung zum Bankdrücken (Brustpresse) verwendet. Da sich jedoch in Fitnesscentern oft mehrere Trainierende gleichzeitig aufhalten, kann es zu Wartezeiten bei der Benützung der verschiedenen Maschinen kommen.

Eine mögliche Alternative ist die Bereitstellung einer einzigen Trainingsvorrichtung, mit welcher ein Ganzkörpertraining absolviert werden kann.

Ein Problem bei einem Ganzkörpertrainings sind die unterschiedlichen Einstellungen, welche bei jeder Maschine vorgenommen werden müssen. In der Regel muss bei jeder Maschine der Sitz oder das Bedienelement auf die Körpergrösse des Trainierenden zusätzlich zum Widerstand eingestellt werden. Insofern umfasst ein Trainingsplan nicht nur die jeweilige Übung, sondern auch deren Satz und Wiederholungszahl sowie die Einstellungen, welche an der Maschine vorgenommen werden müssen. Bei Trainingsvorrichtungen, welche ein Ganzkörpertraining auf derselben Maschine ermöglichen entfällt zwar das lästige Umsteigen auf die nächste Maschine, aber auch bei dieser Trainingsvorrichtung muss die Position des Sitzes und der Bedienelemente jeweils für jede Übung einzeln angepasst werden.

Die WO 2020/212223 A1 offenbart ein Krafttrainingsgerät zur Stärkung der Muskulatur im Oberkörperbereich und/oder der Bein- oder Rumpfmuskulatur. Das Krafttrainingsgerät umfasst zwei Sitze und drei manuell betätigbare Bedienelemente, welche über einen Hebelmechanismus mit wenigstens einem einen Widerstand erzeugenden Aggregat gekoppelt sind. Der Trainierende kann dabei verschiedene Übungen mit dem jeweiligen Bedienelement durchführen, während er auf dem entsprechenden Sitz sitzt. Dazu wird der Hebelmechanismus des Bedienelements entsprechend mittels einer Steuereinheit verändert. Die WO 2020/212223 A1 hat den Nachteil, dass die auf ihr durchgeführten Übungen limitiert sind, da deren Konstruktion beispielsweise kein Beinpressen und keinen gesicherten Ruderzug ermöglichten, beides unabdingbare Übungen für Ganzkörpertraining. Des Weiteren müssen die Sitze mechanisch vom Benutzer auf seine Grösse und die jeweils durchzuführende Übung eingestellt werden. Dies ist für den Trainierenden nicht nur komplex und aufwendig, sondern auch gefährlich, weil er bei einer Falscheinstellung Verletzungen riskiert. Weiter ist es nicht ersichtlich, wie der Trainierende kontinuierlich von einem digitalen Trainer begleitet werden kann, wenn er nicht nur die Sitze wechseln muss, sondern für deren Einstellung nach fast jeder Übung den Sitz verlassen muss.

Die EP 2174694 A1 offenbart ein System zur Erstellung und Bearbeitung von Trainingsplänen, bei welcher die Ausführung der Übung von einem Computer überwacht wird und die Trainingsergebnisse direkt in den Trainingsplan einfliessen. Insofern entfällt das Aufschreiben der Trainingsergebnisse. Es entfällt aber der Komfort, auf dem gleichen Gerät alle Übungen durchführen und dieses Gerät für die Dauer der Übungen auch exklusiv reservieren zu können. Der Wechsel von einem Gerät zum anderen bringt viele Nachteile mit sich. Zuerst muss der Trainierende jedes Gerät zuerst oberflächlich reinigen und desinfizieren. Dann muss er potenziell beim nächsten Gerät warten, bis der aktuelle Nutzer seine Übung beendet hat. Dann muss er eventuell von seinem Gerät sich entfernen, bevor er fertig ist, weil ein nachfolgender Nutzer ihn dazu drängt. Auch verliert er bei jedem Gerätewechsel seinen digitalen Trainer und muss sich auf jedem Gerät neu anmelden. Dies sind nur die direkten Nutzungsnachteile. Ökonomisch ist offensichtlich, dass ein Ganzkörpertraining, das auf einer dafür ausgelegten Trainingsvorrichtung mit 6m² Platzanspruch und 20'000€ Kosten viel näher oder sogar direkt beim Trainierenden installierbar ist, wohingegen für ein Ganzkörpertraining mit mehreren spezialisierten Maschinen ein Platzbedarf von 100m² und 120'000€ Gesamtkosten veranschlagt werden, was nur für grosse Fitnesscenter in Frage kommt.

Die GB 2510136 A offenbart ein Trainingsgerät mit einem kreisförmigen Rahmen an welchem Bedienelemente befestigt sind. Der kreisförmige Rahmen kann dabei durch eine Bodeneinheit rotieren, um die Bedienelemente in eine entsprechende Trainingsposition zu bringen.

Die WO 2009/143808 A1 offenbart ein Trainingsgerät mit wenigstens einem Seilzug, dessen erstes Ende mit einem Haltestück und dessen zweites Ende mit einem Elektromotor gekoppelt ist. Der Seilzug wird dabei über eine Rolle geführt, welche auf einer Laufkatze angeordnet ist, welche über eine bogenförmige gekrümmte Führungsbahn verfahrbar ist.

Es ist daher die Aufgabe der Erfindung, die Nachteile des Stands der Technik zu beseitigen und eine Trainingsvorrichtung sowie ein Verfahren zur Betätigung einer Trainingsvorrichtung bereitzustellen, welche die Ausübung eines ideal auf den Trainierenden abgestimmten Ganzkörper-Krafttrainings ermöglicht.

Diese Aufgabe wird erfindungsgemäss mit einer Trainingsvorrichtung gemäss Anspruch 1 und einem Verfahren zur Betätigung einer Trainingsvorrichtung gemäss Anspruch 13 gelöst. Bevorzugte Ausführungsformen der Erfindung sind in den abhängigen Ansprüchen wiedergegeben.

Die Erfindung betrifft eine Trainingsvorrichtung zur Durchführung eines Ganzkörper-Krafttrainings umfassend einen einzigen verstellbaren Sitz für einen Trainierenden sowie ein erstes, ein zweites und ein drittes Bedienelement. Jedes der Bedienelemente ist dabei individuell konfiguriert, um von einem auf dem Sitz sitzenden Trainierenden während eines Trainings aus einer Startposition in eine Endposition und wieder zurückbewegt zu werden. Die Trainingsvorrichtung umfasst weiter eine erste Kraftübertragungseinheit, welche mit dem ersten Bedienelement verbunden ist, eine zweite Kraftübertragungseinheit, welche mit dem zweiten Bedienelement verbunden ist und eine dritte Kraftübertragungseinheit, welche mit dem dritten Bedienelement verbunden ist. Weiter umfasst die Trainingsvorrichtung mindestens eine Trainingswiderstandseinheit, welche mit den Kraftübertragungseinheiten verbunden ist, und eine Steuereinheit, wobei der Sitz eine Sitzfläche und eine Rückenlehne umfasst, wobei die Sitzfläche und die Rückenlehne unabhängig voneinander verstellbar ausgebildet sind. Die Sitzfläche kann dabei horizontal entlang einer Längsachse vor und in Richtung der Rückenlehne zurückgefahren werden. Weiter unterscheidet sich die erfindungsgemässe Trainingsvorrichtung vom Stand der Technik dahingehend, dass die Steuereinheit angepasst ist zum Steuern der Trainingswiderstandseinheit und Anpassen der Position der Sitzfläche und der Rückenlehne sowie mindestens eines der Bedienelemente.

Im Kontext der Erfindung wird unter dem Begriff «Trainingswiderstandseinheit» eine Einheit verstanden, welche einen Widerstand auf ein Bedienelement ausübt, sodass der Trainierenden eine am Bedienelement durchzuführende Übung entgegen einem Widerstand ausüben kann.

Die erfindungsgemässe Trainingsvorrichtung hat den Vorteil, dass die Steuereinheit jeweils das entsprechende Bedienelement und den Sitz für die zu absolvierende Übung automatisch anpasst, wodurch ein Ganzkörpertraining auf einer Maschine durchgeführt werden kann und somit das mühsame Warten auf freie Trainingsgeräte beim Wechseln der Trainingsübungen entfällt. Ein weiterer Vorteil der erfindungsgemässen Trainingsvorrichtung ist, dass der Trainierende sich die Position des Sitzes und der Bedienelemente für die einzelnen Übungen nicht merken muss, da die Steuereinheit die Anpassung für ihn erledigt. Dadurch wird ein Verletzungsrisiko aufgrund von falsch positionierten Bedienelementen oder eines nicht korrekt eingestellten Sitzes vermieden. Ein weiterer Vorteil der erfindungsgemässen Trainingsvorrichtung ist, dass ein Ganzkörpertraining in kürzerer Zeit durchgeführt werden kann, da das Umstellen der Trainingsvorrichtung entfällt und die Trainingsvorrichtung damit ein besonders effizientes Training ermöglicht. Zudem wird durch die automatische Anpassung der Trainingsvorrichtung auch die Hemmschwelle für unerfahrene Trainierende wie beispielsweise Senioren gesenkt, da die Trainingsvorrichtung die Konfiguration selbstständig erledigt.

Die Möglichkeit, das Gerät für die Dauer des Ganzkörpertraining zu reservieren erhöht nochmals den Komfort und vereinfacht die Planbarkeit des Trainings. Ein weiterer Vorteil der erfindungsgemässen Trainingsvorrichtung umfassend einen einzigen Sitz ist, dass das Ganzkörpertraining durchgeführt werden kann, ohne dass der Trainierende dabei den Sitz der Trainingsvorrichtung verlassen muss, da die Steuereinheit das jeweils entsprechende Bedienelement und den Sitz für die zu absolvierende Übung automatisch anpasst. Dies steigert den Komfort des Trainings und verringert weiter die beanspruchte Grundfläche der Trainingsvorrichtung, wodurch diese auch für den Heimgebrauch oder für kleine Trainingsräume geeignet ist. Ein weiterer Vorteil der erfindungsgemässen Trainingsvorrichtung umfassend drei Bedienelemente ist, dass die Trainingsbewegungen besser auf die einzelnen Bedienelemente aufgeteilt werden können, sodass diese weniger angepasst werden müssen und/oder eine bessere Kraftübertragung ermöglichen.

Wie vorstehend beschrieben umfasst der Sitz eine Sitzfläche und eine Rückenlehne. Im Kontext der Erfindung ist damit gemeint, dass die Sitzfläche und die Rückenlehne direkt miteinander verbunden sein können oder nur indirekt miteinander verbunden sind und somit einen Sitz bilden.

In der Ausführungsform, in welcher die Sitzfläche und die Rückenlehne nicht direkt miteinander verbunden sind, wird zwischen der Sitzfläche und der Rückenlehne ein Durchgang ausgebildet, welcher durch die Sitzfläche und die Rückenlehne begrenzt wird. Diese Konstruktion ermöglicht es einem Bedienelement sich durch den Durchgang zwischen der Sitzfläche und der Rückenlehne zu bewegen. Beispielsweise wenn es für eine Veränderung der Position unter dem Sitz hindurch rotieren soll. Diese Konstruktion ermöglicht ein Training, bei welchem der Trainierende sich nicht von der Sitzfläche erheben muss, wenn das Bedienelement von einer ersten Trainingsübung in eine zweite Trainingsübung wechselt.

In einer bevorzugten Ausführungsform der Erfindung ist das erste Bedienelement derart ausgebildet, dass damit die Muskulatur der Beine, des oberen Rumpfes, der Arme oder der Schultern des Trainierenden trainiert werden kann. Weiter ist das zweite Bedienelement derart ausgebildet, dass damit die Muskulatur der Beine und des unteren Rumpfes des Trainierenden trainiert werden kann. Weiter ist das dritte Bedienelement derart ausgebildet, dass damit die Muskulatur der Schultern und des oberen Rumpfes des Trainierenden trainiert werden kann.

Durch diese Aufteilung können alle grösseren Muskelgruppen des Körpers effektiv trainiert werden.

Die Beinmuskulatur umfasst unter anderem die folgenden Muskeln: Quadrizeps femoris, Gluteus, Soleus, Gastrocnemius, Bizeps femoris und Sartorius.

Die Muskulatur des oberen Rumpfes umfasst unter anderem die folgenden Muskeln: Pectoralis major, Pectoralis minor, Deltoideus, Teres major, Teres minor und Latissimus dorsi.

Die Muskulatur der Arme umfasst unter anderem die folgenden Muskeln: Trizeps brachii und Bizeps brachii.

Die Muskulatur des unteren Rumpfes umfasst unter anderem die folgenden Muskeln: Erector spinea, Iliocostalis, Longissimus, Spinalis, Rectus abdominis und Obliquus externus abdominis.

Die Schultermuskulatur umfasst unter anderem die folgenden Muskeln: Pectoralis Major, Pectoralis Minor und Deltoideus.

Hierzu wird bevorzugt am ersten Bedienelement mindestens eine der Trainingsbewegungen Beinpresse, Ruderzug und Brustpresse durchgeführt. Am zweiten Bedienelement werden bevorzugt mindestens eine der Trainingsbewegungen Beinbeugen, Beinstrecken, Bauchpresse und Rückenstrecken durchgeführt. Am dritten Bedienelement werden bevorzugt mindestens eine der Trainingsbewegungen Schulterpresse und Latzug durchgeführt. Die oben genannten Trainingsbewegungen beanspruchen unter anderem die folgenden Muskeln:
Beinpresse: Quadrizeps femoris, Gluteus maximus, Soleus und Gastrocnemius.
Ruderzug: Teres major, Teres minor, Latissimus dorsi, Deltoideus und Bizeps brachii.
Brustpresse: Pectoralis Major, Petoralis Minor, Deltoideus und Trizeps brachii.
Beinbeugen: Bizeps femoris, Sartorius und Gastrocnemius.
Beinstrecken: Quadrizeps femoris und Gluteus.
Bauchpresse: Rectus abdominis und Obliquus externus abdominis.
Rückenstrecken: Erector spinea, Iliocostalis, Longissimus und Spinalis.
Schulterpresse: Deltoideus, Trizeps brachii, Pectoralis major und Obliquus externus abdominis.
Latzug: Latissimus dorsi, Trapezius, Teres major, Teres minor und Bizeps brachii.

Durch diese Aufteilung der Trainingsbewegungen auf drei Bedienelement können alle grösseren Muskelgruppen des Körpers besonders effektiv trainiert werden. Insbesondere können damit die Bewegungen des Schulterdrückens und/oder des Latzugs durch das dritte Bedienelement effizienter durchgeführt werden.

In einer bevorzugten Ausführungsform der Erfindung ist der Sitz in Längsrichtung zwischen dem ersten Bedienelement und dem dritten Bedienelement und das zweite Bedienelement in Längsrichtung lateral zum Sitz angeordnet. Diese Anordnung der Bedienelemente hat den Vorteil, dass der Trainierende die Trainingsvorrichtung bequem seitlich, also lateral betreten kann, ohne dass ihm die Bedienelemente dabei im Weg sind.

Bevorzugt ist mindestens eines der Bedienelemente zusätzlich als Fixierungselement zur Fixierung eines Trainierenden auf dem Sitz ausgebildet. Besonders bevorzugt sind das zweite und das dritte Bedienelement zusätzlich als Fixierungselemente zur Fixierung eines Trainierenden auf dem Sitz ausgebildet.

Da bei gewissen Trainingsbewegungen das eigene Körpergewicht als Gegengewicht zum Widerstand der Trainingsvorrichtung nicht ausreicht, kann eine Fixierung des Trainierenden notwendig werden. Die Fixierung des Trainierenden mittels der Bedienelemente hat den Vorteil, dass keine zusätzlichen Fixierungselemente benötigt werden, insbesondere keine Griffe, an welchen sich der Trainierende festhalten muss. Dies führt dazu, dass der Trainierende sich ganz auf die Durchführung der Trainingsbewegung konzentrieren kann, ohne dass er sich dabei an Griffen oder am Sitz festhalten muss. Weiter entfällt auch die Notwendigkeit der Fixierung mittels eines Gurtes am Sitz, der mitunter unbequem ist. Nicht zuletzt wird durch die oben beschriebene bevorzugte Ausführungsform das Verletzungsrisiko durch unsachgemässe Fixierung des Trainierenden verringert.

In einer bevorzugten Ausführungsform der Erfindung ist eines der Bedienelemente um eine horizontal und senkrecht zur Längsrichtung orientierte Drehachse schwenkbar, bevorzugt um 360° schwenkbar ausgebildet. Besonders bevorzugt ist das zweite Bedienelement um eine horizontal und senkrecht zur Längsrichtung orientierte Drehachse um 360° schwenkbar ausgebildet. Der Vorteil dieser besonders bevorzugten Ausführungsform ist, dass sich das zweite Bedienelement durch die Rotationsfreiheit um die Drehachse zur Durchführung einer Vielzahl von Trainingsbewegungen eignet, welche auch Bewegungen in gegenteilige Richtungen umfassen. Somit kann durch die Rotation um die Drehachse das zweite Bedienelement sowohl für die Trainingsbewegung Beinbeugen als auch für das Beinstrecken genutzt werden. Weiter eignet sich das zweite Bedienelement sowohl für die Trainingsbewegung Bauchpressen als auch für das Rückenstrecken.

Bevorzugt umfasst der verstellbare Sitz eine Sitzfläche und eine Rückenlehne, welche beide unabhängig voneinander verstellbar ausgebildet sind. Besonders bevorzugt kann dabei die Sitzfläche bzw. der Sitz in vertikaler Richtung und horizontal entlang der Längsachse verschoben werden. Weiter kann in einer bevorzugten Ausführungsform die Sitzfläche auch um eine Querachse gekippt werden, wobei die Querachse vertikal zur Vertikalachse und vertikal zur Längsachse ausgerichtet ist. Der Sitz kann sich somit in Richtung der Längsachse gegenüber der Horizontalebene neigen oder anheben.

Durch die individuelle Verstellbarkeit der Sitzfläche und der Rückenlehne, kann der Sitz ideal auf die unterschiedlichen Körperproportionen der Trainierenden angepasst werden, sodass jeder Trainierende alle zu absolvierenden Übungen in einer für ihn idealen Position durchführen kann. Die Rückenlehne lässt sich sowohl horizontal verschieben als auch in ihrer Neigung zum Stuhl. Sie kann damit optimal auf jede Übung und jeden Trainierenden eingestellt werden.

In einer bevorzugten Ausführungsform der Erfindung weist die Trainingsvorrichtung ein Gesamtgewicht von weniger als 800kg auf. Dies erleichtert den Transport und die Montage der Trainingsvorrichtung. Ferner kann die Trainingsvorrichtung durch die leichte Bauweise auch in oberen Stockwerken von Gebäuden platziert werden, welche oft eine niedrigere Traglast als die Erdgeschosse aufweisen.

In einer bevorzugten Ausführungsform der Erfindung weist die Trainingsvorrichtung eine zweite Trainingswiderstandseinheit und bevorzugt eine dritte Trainingswiderstandseinheit auf, wobei jede der Trainingswiderstandseinheiten jeweils mit der entsprechenden Kraftübertragungseinheit verbunden ist. Durch die Zuordnung jeder Kraftübertragungseinheit zu einer separaten Trainingswiderstandseinheit kann die benötigte Leistung der Trainingswiderstandseinheit und damit deren Konstruktion exakt auf die am jeweiligen Bedienelement ausgeführten Trainingsbewegungen angepasst werden. Beispielsweise wird für die am zweiten Bedienelement durchgeführten Trainingsbewegungen, wie Beinstrecken, ein geringerer Trainingswiderstand benötigt als beim ersten Bedienelement, an welchem die Beinpresse absolviert werden kann. Somit kann durch eine direkte Zuteilung jedes Bedienelements und der dazugehörenden Kraftübertragungseinheit zu einem separaten Trainingswiderstandseinheit dessen benötigte Leistung optimiert werden, was zu einer deutlichen Kosteneinsparung führt.

Bevorzugt ist die Trainingsvorrichtung modular aufgebaut, wobei jedes Modul ein Gewicht von weniger als 300kg aufweist.

Durch den modularen Aufbau können die einzelnen Komponenten der Trainingsvorrichtung problemlos von zwei kräftigen Personen transportiert werden, ohne dass dabei eine Transporthilfe wie ein Gabelstapler, ein Handhubwagen oder ein Fahrstuhl nötig wäre.

In einer bevorzugten Ausführungsform der Erfindung ist mindestens eine Kraftübertragungseinheit als Wippe ausgebildet. Besonders bevorzugt sind alle Kraftübertragungseinheiten als Wippen ausgebildet.

Die bevorzugte Ausführungsform der Kraftübertragungseinheiten als Wippe(n) ermöglicht, dass die Bedienelemente in jeweils entgegengesetzten Bewegungsrichtungen unter Last bewegt werden können, ohne dass dabei die Anlenkpunkte der Bedienelemente oder der Kraftübertragungseinheiten verändert werden müssen.

Bei einem Kabelzug mit Steckgewichten muss beispielsweise die Umlenkrolle und damit der Anlenkpunkt des Zugseils verändert werden, um beispielweise stehend Bizepscurls und stehend Trizepsdrücken durchzuführen.

Die Konstruktion der Kraftübertragungseinheit mittels einer Wippe ermöglicht, dass mit dem gleichen Bedienelement Schulterdrücken und Latzug durchgeführt werden, ohne dass die Trainingsvorrichtung dabei umgebaut werden muss.

Bevorzugt umfasst die Trainingswiderstandseinheit einen Elektromotor, bevorzugt einen Servomotor oder einen Wechselstrommotor, besonders bevorzugt ein Servomotor.

Die Verwendung eines Servomotors oder eines Wechselstrommotors als Widerstandsquelle hat den Vorteil, dass ein platzraubender Gewichtsturm entfällt und ausserdem der Trainingswiderstand stufenlos und automatisch eingestellt werden kann. Der Vorteil des bevorzugten Servomotors ist weiter, dass damit der Trainingswiderstand sehr exakt eingestellt werden kann, wodurch die Trainingsbewegung präziser überwacht und kontrolliert werden kann.

Die Erfindung betrifft weiter ein Verfahren zum Betätigen einer Trainingsvorrichtung durch einen Trainierenden umfassend die folgenden Schritte:
a) Bereitstellung einer Trainingsvorrichtunggemäss einem der Ansprüche 1 - 7, umfassend eine **Steuereinheit,** einen verstellbaren Sitz, ein erstes Bedienelement, ein zweites Bedienelement und ein drittes Bedienelement.
b) Verifizierung des Trainierenden an der Steuereinheit**,** wodurch ein vordefinierter Trainingsplan in die Steuereinheit geladen wird und Anpassen der Position der Sitzfläche und der Rückelehne sowie mindestens eines der Bedienelemente durch die Steuereinheit gemäss dem vordefinierten Trainingsplans.
c) Ausführung einer ersten Trainingsbewegung, wobei durch den Trainierenden eines der Bedienelemente gemäss dem Trainingsplan wenigstens einmal von einer Startposition in eine Endposition und wieder zurückbewegt wird.
d) Anpassen der Position der Sitzfläche und der Rückenlehne sowie mindestens eines der Bedienelemente durch die Steuereinheit gemäss dem vordefinierten Trainingsplans.
e) Ausführen mindestens einer weiteren Trainingsbewegung, wobei durch den Trainierenden eines der Bedienelemente gemäss dem Trainingsplan wenigstens einmal von einer Startposition in eine Endposition und wieder zurückbewegt wird.
f) Optional Wiederholung der Schritte d) und e) bis zum Abschluss des vordefinierten Trainingsplans.

Das erfindungsgemässe Verfahren hat den Vorteil, dass die Steuereinheit jeweils das entsprechende Bedienelement und den Sitz für die zu absolvierende Übung automatisch anpasst, wodurch ein Ganzkörpertraining auf einer Maschine durchgeführt werden kann, ohne dass dabei die Trainingsvorrichtung verlassen bzw. auf eine andere Trainingsvorrichtung gewechselt werden muss. Ein weiterer Vorteil der erfindungsgemässen Trainingsvorrichtung ist, dass die Position des Sitzes und der Bedienelemente für die einzelnen Übungen von der Steuereinheit automatisch angepasst werden und der Trainierende sich diese nicht einzeln merken muss. Dadurch kann ein Verletzungsrisiko aufgrund von falsch positionierten Bedienelementen oder eines nicht korrekt eingestellten Sitzes vermieden bzw. minimiert werden. Durch das automatische Einstellen der Positionen und des Trainingswiderstands lassen sich die Trainingsresultate qualitativ hochwertiger auswerten und der Trainingserfolg von einem Training zum nächsten Training präziser vergleichen.

Ein weiterer Vorteil der erfindungsgemässen Trainingsvorrichtung ist, dass durch das Wegfallen des manuellen Umstellens der Trainingsvorrichtung ein Ganzkörpertraining in kürzerer Zeit durchgeführt werden kann. Die Trainingsvorrichtung kann weiter durch die Kombination aus Trainingsplan und Steuereinheit exakt auf die Bedürfnisse des Trainierenden angepasst werden, wodurch ein Übertraining vermieden und somit auch die Verletzungsgefahr reduziert wird. Die durchgehende digital Betreuung, dass automatische, individualisierte Einstellen des Geräts auf den Trainierenden, die Möglichkeit das Trainingsgerät für die Dauer des Ganzkörpertraining zu reservieren schafft einen neuen Grad des Komforts, welcher viele Menschen zum Trainieren animieren wird. Die 15-fache Reduktion des Platzbedarfs und die 5-fache Reduktion der Kosten wird eine viel feingliedrige Verteilung dieser Geräte ermöglichen, so dass zusätzlich zum Komfortgewinn ein Zeitaufwandsreduktion ermöglicht wird.

Beim erfindungsgemässen Verfahren umfasst die Trainingsvorrichtung bevorzugt ein drittes Bedienelement. Besonders bevorzugt wird dabei am ersten Bedienelement erste Trainingsbewegungen ausgewählt aus der Gruppe bestehend aus Brustpresse, Ruderzug und Beinpresse ausgeführt. Besonders bevorzugt wird am zweiten Bedienelement eine zweite Trainingsbewegungen ausgewählt aus der Gruppe bestehend aus Beinbeugen, Beinstrecken, Rückenstrecken und Bauchpresse ausgeführt. Besonders bevorzugt wird am dritten Bedienelement eine dritte Trainingsbewegungen ausgewählt aus der Gruppe bestehend aus Schulterpresse und Latzug ausgeführt.

Wie bereits für die Trainingsvorrichtung beschrieben, werden durch die genannten drei Trainingsbewegungen sämtliche grossen Muskelgruppen des menschlichen Körpers angesprochen.

In einer bevorzugten Ausführungsform des erfindungsgemässen Verfahrens wird der Trainingsplan von einer Speichereinheit, besonders bevorzugt von einer Cloud-basierten Speichereinheit, auf die Steuereinheit geladen.

Eine Cloud-basierte Speichereinheit hat den Vorteil, dass die Notwendigkeit eines lokalen Servers zur Speicherung der Trainingspläne in der Trainingsumgebung oder im Gebäude, in welchem die Trainingsvorrichtung steht, wegfällt. Dadurch können Platz und Energiekosten gespart werden, welche bei einem lokalen Server anfallen würden.

Bevorzugt umfasst der Trainingsplan mindestens einen Parameter ausgewählt aus der Gruppe bestehend aus Bewegungsabfolge, Trainingswiderstand, Dauer jeder Phase der Bewegung, Bewegungsumfang («Range-of-Motion»), Sitzkonfigurationsdaten, Bewegungsdynamik und Bewegungswiederholungszahlen.

Diese Parameter haben alle einen Einfluss auf die Trainingsintensität und erlauben so eine individuelle Anpassung des Trainingsstimulus.

Im Folgenden wird die Erfindung anhand einiger in den Figuren dargestellten Ausführungsbeispiele näher erläutert. Wenn alternative Ausführungsformen sich nur in einzelnen Merkmalen unterscheiden, wurden für die gleichbleibenden Merkmale jeweils dieselben Bezugszeichen verwendet. Es zeigen jeweils rein schematisch:
- Fig. 1: zeigt eine perspektivische Ansicht einer bevorzugten Ausführungsform der Trainingsvorrichtung;
- Fig. 2: zeigt eine Längsschnitt durch die Trainingsvorrichtung gemäss Figur 1;
- Fig. 3: zeigt einen Seitenschnitt durch die Trainingsvorrichtung ohne Abdeckung gemäss Figur 1;
- Fig. 4: zeigt eine schematische Darstellung einer bevorzugten Ausführungsform des Verfahrens;
- Fig. 5: einen Ausschnitt aus einem Längsschnitt durch die Trainingsvorrichtung gemäss Figur 1;
- Fig. 6: zeigt eine perspektivische Seitenansicht der Trainingsvorrichtung gemäss Figur 1;
- Fig. 7: zeigt eine perspektivische Seitenansicht der Trainingsvorrichtung gemäss Figur 1;
- Fig. 8: zeigt eine Seitenansicht der Trainingsvorrichtung gemäss Figur 1 und
- Fig. 9: zeigt eine perspektivische Seitenansicht der Trainingsvorrichtung gemäss Figur 1.

Die Figuren 1 und 2 zeigen eine bevorzugte Ausführungsform der Trainingsvorrichtung 1 für einen Trainierenden 3 umfassend einen verstellbaren Sitz 5 mit einer Sitzfläche 7 und einer Rückenlehne 9. Weiter umfasst die Trainingsvorrichtung 1 ein erstes Bedienelement 11, ein zweites Bedienelement 13 und ein drittes Bedienelement 15. Das erste Bedienelement 11 umfasst einen ersten Anlenkhebel 17 und zwei am ersten Anlenkhebel 17 angeordnete Griffe 19 für die Hände 20 des Trainierenden 3. Das erste Bedienelement 11 umfasst weiter einen zweiten Anlenkhebel 21 und eine am zweiten Anlenkhebel 21 angeordnete Platte 23, auf welcher die Füsse 24 des Trainierenden 3 positioniert werden können. In den Figuren 1 und 2 ist das erste Bedienelement 11 eingeklappt, da es für die vorgesehene Trainingsbewegung nicht verwendet wird. Das zweite Bedienelement 13 umfasst einen dritten Anlenkhebel 25 und ein am dritten Anlenkhebel 25 befestigtes Kontaktelement 27, welches in Kontakt mit dem Trainierenden 3 ist. In der Figur 1 berührt das Kontaktelement 27 den oberen Bereich des Rückens 29 des Trainierenden 3. Das dritte Bedienelement 15 umfasst einen vierten Anlenkhebel 31, zwei am vierten Anlenkhebel 31 angeordnete Griffe 33 für die Hände des Trainierenden 3, sowie zwei an den Griffen 33 angeordnete Rückhalteelemente 35. Das dritte Bedienelement 15 ist in der Figur 1 hochgeklappt, da es für die aktuell ausgeführte Trainingsbewegung nicht verwendet wird. Die Trainingsvorrichtung 1 umfasst weiter einen Seitenkasten 37, welcher mit einer Abdeckung 39 verkleidet ist, einen vorderen Kasten 41 mit einer Abdeckung 43 (nicht dargestellt), einen hinteren Kasten 45 mit einer Abdeckung 47 und eine Sitzhalterung 49. Die Rückenlehne 9 ist am hinteren Kasten 45 angeordnet und kann in Längsrichtung zum Trainierenden 3 hin oder von diesem weg gefahren werden. Zudem kann die Rückenlehne 9 auch gekippt werden, sodass steiler oder flacher am hinteren Kasten 45 anliegt. Die Sitzfläche 7 ist an der Sitzhalterung 49 befestigt und kann in Vertikalrichtung hoch und runter und entlang der Längsachse in Richtung des ersten Bedienelements 11 vor und in Richtung der Rückenlehne 9 zurückgefahren werden. Zudem kann die Sitzfläche 7 auch in Richtung des ersten Bedienelements 11 geneigt oder in Richtung der Rückenlehne 9 angehoben werden. Die Trainingsvorrichtung 1 umfasst weiter einen Bildschirm 51 auf welchem dem Trainierenden 3 Informationen zur aktuellen Trainingsbewegung angezeigt werden. Entsprechende Informationen umfassen beispielsweise die aktuelle Anzahl absolvierter Wiederholungen, die programmierte Anzahl an Wiederholungen, die absolvierte Anzahl an Sätzen, die programmierte Anzahl an Sätzen, die aktuelle Position des Bedienelements, den zu absolvierenden Bewegungsumfang (Range of Motion) oder die nächste zu absolvierende Trainingsbewegung. Der Bildschirm 51 ist über eine Aufhängung 53 auf einer Schiene (hier nicht dargestellt) befestigt und kann entlang der Schiene in Längsrichtung vor- und zurückfahren, damit der Trainierende 3 die auf dem Bildschirm 51 dargestellten Informationen gut lesen kann.

Die Figur 3 zeigt eine Seitenansicht einer bevorzugte Ausführungsform der Trainingsvorrichtung 1, bei welcher beim Seitenkastens 37, die Abdeckung 39 entfernt wurde, damit die Innenkonstruktion sichtbar wird. Das erste Bedienelement 11 ist mit einer ersten Kraftübertragungseinheit 55 verbunden, wobei die erste Kraftübertragungseinheit 55 hier als Wippe mit einem Bewegungsumfang von ungefähr 90° ausgebildet ist. Die erste Kraftübertragungseinheit 55 ist über eine erste Übersetzung 57 mit einer ersten Trainingswiderstandseinheit 59 verbunden. Die der ersten Trainingswiderstandseinheit 59 ist hier als Servomotor ausgebildet. Das zweite Bedienelement 13 ist mit einer zweiten Kraftübertragungseinheit 61 verbunden, wobei die zweite Kraftübertragungseinheit 61 hier als Wippe mit einem Bewegungsumfang von 360° ausgebildet ist. Die zweite Kraftübertragungseinheit 61 ist über eine zweite Übersetzung 63 mit einer zweiten Trainingswiderstandseinheit 65 verbunden, wobei auch die zweite Trainingswiderstandseinheit 65 als Servomotor ausgebildet ist. Das dritte Bedienelement 15 ist mit einer dritte Kraftübertragungseinheit 69 verbunden, wobei die dritte Kraftübertragungseinheit 69 hier als Wippe mit einem Bewegungsumfang von ungefähr 90° ausgebildet ist. Die dritte Kraftübertragungseinheit 69 ist über eine dritte Übersetzung 71 mit einer dritten Trainingswiderstandseinheit 73 verbunden, wobei auch die dritte Trainingswiderstandseinheit 73 als Servomotor ausgebildet ist. Zur Entlastung der ersten und dritten Trainingswiderstandseinheit 59, 73 vom Gewicht des ersten und dritten Bedienelements 11, 15, sind die erste und dritte Kraftübertragungseinheit 55, 67 jeweils über Federn 75, 77 an Anlenkpunkten 79, 81 befestigt. Die Figur 3 zeigt weiter eine Steuereinheit 83, welche im Seitenkasten 37 verbaut ist und von dort die Positionierung der Sitzfläche 7, der Rückenlehne 9, der drei Bedienelemente 11, 13, 15, sowie der Trainingswiderstandseinheiten 59, 65, 73 steuert. Die Position der drei Bedienelemente 11, 13, 15 wird dabei über die drei Trainingswiderstandseinheit 59, 65, 73 reguliert.

Die Figur 4 zeigt eine schematische Darstellung einer bevorzugten Ausführungsform des erfindungsgemässen Verfahrens. Beim Start des Trainings setzt sich der Trainierende 3 auf die Sitzfläche 7 des Sitzes der Trainingsvorrichtung 1, registriert sich an der Steuereinheit 83 der Trainingsvorrichtung 1 und quittiert dabei die von ihm erstellte Reservation auf dem Gerät. Nach der erfolgten Registrierung lädt die Steuereinheit 83 einen Trainingsplan 85 von einer cloud-basierten Speichereinheit 87 auf die Steuereinheit 83 und ruft die darin gespeicherte erste Trainingsvorrichtungskonfiguration 89 ab. Bei der ersten Trainingsvorrichtungskonfiguration 89 wird die Trainingsvorrichtung 1 für die erste Trainingsbewegung 91 (hier Rückenstrecken) eingestellt. Dabei wird das erste Bedienelement 11 nach hinten gefahren, um Bewegungsraum für die Trainingsbewegung zu geben und das dritte Bedienelement 15 wird nach oben gefahren. Weiter wird die Sitzfläche 7 nach vorne gefahren, sodass diese auf Höhe der Rotationsachse des zweiten Bedienelements 13 ist und in der Höhe auf die Grösse des Trainierenden 3 eingestellt wird. Das zweite Bedienelement 13 wird dazu unter dem Sitz 5 durch zum Rücken des Trainierenden 3 gefahren und in der Höhe auf die Grösse des Trainierenden 3 angepasst. Der Trainierende 3 wird dabei vom digitalen Trainer angewiesen, seine Beine leicht anzuheben. Der Widerstand mit dem das Bedienelement 13 gefahren wird ist so tief, dass es niemanden verletzen kann. Der digitale Trainer signalisiert dem Trainierenden 3, dass die Konfiguration der Trainingsvorrichtung 1 abgeschlossen ist und er mit der ersten Trainingsbewegung 91 beginnen kann. Der Trainierende 3 beginnt die erste Trainingsbewegung 91, indem er mit seinem Rücken Druck auf das zweite Bedienelement 13 ausübt. Während der Trainingsbewegung Rückenstrecken bewegt, der Trainierende 3 das zweite Bedienelement 13 entlang einer gemäss dem Trainingsplan 85 dafür vorgesehenen Strecke 93 vor und zurück bis er die vom Trainingsplan 85 vorgegebene Wiederholungsanzahl erreicht hat. Die Steuereinheit 83 kann dabei den Bewegungsumfang entlang der Strecke 91 regulieren sowie den am zweiten Bedienelement 13 angelegten Widerstand erhöhen oder reduzieren, falls die Steuereinheit erkennt, dass dies nötig wäre, beispielweise, wenn der Trainierende 3 ermüdet. Wenn der Trainierende 3 die erste Trainingsbewegung 91 Rückenstrecken gemäss dem Trainingsplan 85 absolviert hat, kann er auf der Sitzfläche 7 sitzen bleiben, während die Steuereinheit 83 die Trainingsvorrichtung 1 für die nächste Trainingsbewegung 99 konfiguriert. Dazu ruft die Speichereinheit 83 die zweite Trainingsvorrichtungskonfiguration 95 ab und konfiguriert die Trainingsvorrichtung 1 während einer Umbauphase 97 entsprechend für die zweite Trainingsbewegung 99 (hier Latzug). Während der Umbauphase 97 wird als erste das zweite Bedienelement 13 nach hinten rotiert, sodass es zwischen der Sitzfläche 7 und der Rückenlehne 9 hinunter rotieren kann und weiter unterhalb des Sitzes hindurch nach vorne in Richtung des ersten Bedienelements weiter rotiert. Die Sitzfläche 7 mit dem sich darauf befindende Trainierende 3 wird nach hinten in Richtung der Rückenlehne 9 verschoben. In der Endposition der Sitzfläche 7 berührt der auf der Sitzfläche 7 sitzende Trainierende 3 mit dem Rücken die Rückenlehne 9. Dabei fixiert ihn das zweite Bedienelement 13 mittels Druckes auf seine Oberschenkel auf der Sitzfläche 7. Abschliessend wird das dritte Bedienelement 15 aus einer erhöhten Position in die der Körpergrösse des Trainierenden 3 angepasste Startposition für den Latzug gefahren. Nach Abschluss der Umbauphase 97 kann der Trainierende 3 nun die zweite Trainingsbewegung 99 Latzug an der Trainingsvorrichtung 1 absolvieren. Für die weiteren vom Trainingsplan 85 vordefinierten Trainingsbewegungen wird die Trainingsvorrichtung 1 jeweils in einer weiteren Umbauphase auf die nächste Trainingsbewegung eingestellt, ohne dass der Trainierende 3 dabei den Sitz verlassen muss.

Die Figur 5 zeigt den Trainierenden 3, bei der Übung Rückenstrecken. Der Trainierende 3 sitzt dabei auf der Sitzfläche 7 des verstellbaren Sitzes 5. Bei der Übung Rückenstrecken wird das zweite Bedienelement 13 entlang einer kreisförmigen Strecke 101 um einen Rotationspunkt 103 bewegt. Der Rotationspunkt 103 befindet sich dabei auf Höhe des Hüftgelenkes des Trainierenden 3. Um eine ideale Übungsausführung zu ermöglichen, muss das zweite Bedienelement 13 auf die Körperproportionen des Trainierenden 3 angepasst werden. Dazu kann die Länge des zweiten Bedienelements 13 entlang einer Hebelstrecke 105 auf die Körperproportionen des Trainierenden 3 angepasst werden, sodass das Kontaktelement 27 auf Höhe der Schulterblätter des Trainierenden 3 angeordnet ist. Die Sitzfläche wird dazu entlang der Sitzhöhenachse 107 und der Sitzlängsachse 109 so verstellt, dass die Hüfte des Trainierenden 3 mit dem Rotationspunkt 103 des zweiten Bedienelements 13 übereinstimmt. Die Anpassung der Position der Sitzfläche 7 und des zweiten Bedienelements 13 und die Körperproportionen des Trainierenden sind notwendig, um Fehlbelastungen des Trainierenden 3 während des Trainings zu vermeiden.

Figur 6 zeigt eine perspektivische Ansicht der Trainingsvorrichtung 1, in welcher der Trainierende 3 gerade die Übung Latzug durchführt. Dabei sitzt der Trainierende 3 auf der Sitzfläche 7 und fasst mit seinen Händen 20 die Griffe 33 des dritten Bedienelements 15. Bei der Übung Latzug werden die Griffe 33 des dritten Bedienelements 15 entgegen einem Widerstand von einer Start-Position (oben, dargestellt) in eine End-Position (unten, nicht dargestellt) bewegt und anschliessend wieder zurück. Wenn der Widerstand grösser ist als das Eigengewicht des Trainierenden 3, würde dieser bei der Durchführung der Übung von der Sitzfläche 7 gehoben und würde statt eines Latzug einen Klimmzug machen. Zur Fixierung des Trainierenden 3 auf der Sitzfläche 7 ist das zweite Bedienelement 13 so positioniert, dass das Kontaktelement 27 des zweiten Bedienelements 13 in Kontakt mit der Oberseite der Beine des Trainierenden 3 ist und damit verhindert, dass der Trainierende 3 von der Sitzfläche 7 gehoben wird.

Figur 7 zeigt eine perspektivische Ansicht der Trainingsvorrichtung 1, in welcher der Trainierende 3 gerade die Übung Ruderzug durchführt. Dabei sitzt der Trainierende 3 auf der Sitzfläche 7 und fasst mit seinen Händen 20 die Griffe 19 des ersten Bedienelements 15. Bei der Übung Ruderzug werden die Griffe 19 des ersten Bedienelements 11 entgegen einem Widerstand von einer Start-Position (von der Brust entfernt, nicht dargestellt) in eine End-Position (nahe bei der Brust, dargestellt) bewegt und anschliessend wieder zurück. Schon bei geringem Widerstand würde der Trainierende 3 zu wenig Eigengewicht aufbringen und sich von der Sitzfläche 7 fortziehen. Zur Fixierung des Trainierenden 3 auf der Sitzfläche 7 ist das dritte Bedienelement 15 so positioniert, dass die Rückhalteelemente 35 an den Griffen 33 in Kontakt mit der Brust des Trainierenden 3 sind und damit verhindert, dass der Trainierende 3 von der Sitzfläche 7 weggezogen wird. Die Figur 8 zeigt eine seitliche Ansicht einer bevorzugten Ausführungsform der Trainingsvorrichtung 1, bei welcher der Trainierende 3 die Übung Brustpresse (Bankdrücken) ausführt. Der Trainierende 3 sitzt dazu auf der Sitzfläche 7, wobei der Rücken 29 mit der Rückenlehne 9 in Kontakt ist. Bei der Übung Brustpresse umfassen die Hände 20 des Trainierenden 3 die Griffe 19 des ersten Bedienelements 11 und bewegen diese entgegen einem Widerstand von einer Start-Position (dargestellt) in eine End-Position (Arme gerade nach vorne gestreckt, nicht dargestellt) und anschliessend wieder zurück. Zur Durchführung der Übung Brustpresse ist der erste Anlenkhebel 17 des ersten Bedienelements 11 hochgeklappt (im Wesentlichen parallel zum Boden orientiert) und so ausgerichtet, dass der Trainierende 3 die Griffe entlang einer im Wesentlichen parallel zum Boden verlaufenden Strecke nach vorne drückt, bis die Ellenbogengelenke durchgedrückt sind.

Die Figur 9 zeigt eine perspektivische Ansicht einer bevorzugten Ausführungsform der Trainingsvorrichtung 1, bei welcher der Trainierende 3 die Übung Beinpresse ausführt. Der Trainierende 3 sitzt dazu auf der Sitzfläche 7, wobei der Rücken 29 mit der Rückenlehne 9 in Kontakt ist. Bei der Übung Beinpresse stellt der Trainierende 3 seine Füsse 24 auf die Platte 23 und bewegt diese entgegen einem Widerstand von einer Start-Position (nicht dargestellt) in eine End-Position (dargestellt) und anschliessend wieder zurück. Die Platte 23 ist dabei über den zweiten Anlenkhebel 21 mit dem ersten Bedienelement 11 verbunden.

## Patentansprüche

1. Trainingsvorrichtung (1) zur Durchführung eines Ganzkörper-Krafttrainings umfassend:
einen einzigen verstellbaren Sitz (5) für einen Trainierenden (3);
ein erstes, ein zweites und ein drittes Bedienelement (11,13,15), jedes individuell konfiguriert, um von einem auf dem Sitz (5) sitzenden Trainierenden (3) während eines Trainings aus einer Startposition in eine Endposition und wieder zurück bewegt zu werden;
eine erste Kraftübertragungseinheit (55), welche mit dem ersten Bedienelement (11) verbunden ist, eine zweite Kraftübertragungseinheit (61), welche mit dem zweiten Bedienelement (13) verbunden ist und eine dritte Kraftübertragungseinheit (69), welche mit dem dritten Bedienelement (15) verbunden ist;
mindestens eine Trainingswiderstandseinheit (59), welche mit den Kraftübertragungseinheiten (55,61) verbunden ist;
und eine Steuereinheit (83);
wobei der Sitz (5) eine Sitzfläche (7) und Rückenlehne (9) umfasst, wobei die Sitzfläche (7) und die Rückenlehne (9) unabhängig voneinander verstellbar ausgebildet sind und die Sitzfläche (7) in horizontal entlang einer Längsachse (109) vor und in Richtung der Rückenlehne zurückgefahren werden kann, und
dadurchgekennzeichnet, dass die Steuereinheit (83) angepasst ist zum
- Steuern der Trainingswiderstandseinheit (59); und
- Anpassen der Position der Sitzfläche (7) und der Rückenlehne (9) sowie mindestens eines der Bedienelemente (11,13,15).

2. Trainingsvorrichtung gemäss Anspruch 1, **dadurch gekennzeichnet, dass** das erste Bedienelement (11) derart ausgebildet ist, dass damit die Muskulatur der Beine, des oberen Rumpfes und der Schultern des Trainierenden (3) trainiert werden können und
dass das zweite Bedienelement (13) derart ausgebildet ist, dass damit die Muskulatur der Beine und des unteren Rumpfes des Trainierenden (3) trainiert werden können und
dass das dritte Bedienelement (15) derart ausgebildet ist, dass damit die Muskulatur der Schultern und des oberen Rumpfes des Trainierenden (3) trainiert werden können.

3. Trainingsvorrichtung gemäss einem der Ansprüche 1 bis 2, **dadurch gekennzeichnet, dass** der Sitz (5) in Längsrichtung zwischen dem ersten Bedienelement (11) und dem dritten (15) Bedienelement angeordnet ist; und
das zweite Bedienelement (13) in Längsrichtung lateral zum Sitz (5) angeordnet ist.

4. Trainingsvorrichtung gemäss einem der Ansprüche 1 bis 3, **dadurch gekennzeichnet, dass** mindestens eines der Bedienelemente (11,13,15), bevorzugt das zweite und das dritte Bedienelement (13,15) zusätzlich als Fixierungselemente zur Fixierung eines Trainierenden (3) auf dem Sitz (5) ausgebildet sind.

5. Trainingsvorrichtung gemäss einem der Ansprüche 1 bis 4, **dadurch gekennzeichnet, dass** das zweite Bedienelement (13) um eine horizontal und senkrecht zur Längsrichtung orientierte Drehachse um 360° schwenkbar ausgebildet ist.

6. Trainingsvorrichtung gemäss einem der Ansprüche 1 bis 5, **dadurch gekennzeichnet, dass** die Trainingsvorrichtung (1) eine zweite Trainingswiderstandseinheit (65) und bevorzugt eine dritte Trainingswiderstandseinheit (73) umfasst, wobei jede der Trainingswiderstandseinheiten (59,65,73) jeweils mit der entsprechenden Kraftübertragungseinheit (55,61,69) verbunden ist.

7. Trainingsvorrichtung gemäss einem der Ansprüche 1 bis 6, **dadurch gekennzeichnet, dass** die Trainingswiderstandseinheit (59) ein Elektromotor, besonders bevorzugt ein Servomotor oder ein Wechselstrommotor und ganz besonders bevorzugt ein Servomotor umfasst.

8. Verfahren zum Betätigen einer Trainingsvorrichtung durch einen Trainierenden umfassend die folgenden Schritte:
a. Bereitstellung einer Trainingsvorrichtung (1), gemäss einem der Ansprüche 1 - 7, umfassend eine Steuereinheit (83), einen verstellbaren Sitz (5), ein erstes Bedienelemente (11), ein zweites Bedienelement (13) und ein drittes Bedienelement (15);
b. Verifizierung des Trainierenden (3) an der Steuereinheit (83), wodurch ein vordefinierter Trainingsplan (85) in die Steuereinheit (83) geladen wird und anpassen der Position der Sitzfläche (7) und der Rückenlehne (9) sowie mindestens eines der Bedienelemente (11,13,15) durch die Steuereinheit (83) gemäss dem vordefinierten Trainingsplans (85);
c. Ausführung einer ersten Trainingsbewegung (91), wobei durch den Trainierenden (3) eines der Bedienelemente (11,13) gemäss dem Trainingsplan (85) wenigstens einmal von einer Startposition in eine Endposition und wieder zurückbewegt wird;
d. Anpassen der Position der Sitzfläche (7) und der Rückenlehne (9) sowie mindestens eines der Bedienelemente (11,13,15) durch die Steuereinheit (83) gemäss dem vordefinierten Trainingsplans (85);
e. Ausführen mindestens einer weiteren Trainingsbewegung (99), wobei durch den Trainierenden (3) eines der Bedienelemente (11,13,15) gemäss dem Trainingsplan (85) wenigstens einmal von einer Startposition in eine Endposition und wieder zurückbewegt wird;
f. Optional Wiederholung der Schritte d) und e) bis zum Abschluss des vordefinierten Trainingsplans (85).

## Claims

1. A training apparatus (1) for performing full-body power training, comprising:
a single adjustable seat (5) for an exerciser (3);
a first, a second and a third operating element (11, 13, 15), each individually configured to be moved from a start position to an end position and back again by an exerciser (3) sitting on the seat (5) during a training session;
a first power transmission unit (55), which is connected to the first operating element (11), a second power transmission unit (61), which is connected to the second operating element (13), and a third power transmission unit (69), which is connected to the third operating element (15);
at least one training resistance unit (59), which is connected to the power transmission units (55, 61);
and a control unit (83);
wherein the seat (5) comprises a seat surface (7) and backrest (9), wherein the seat surface (7) and the backrest (9) are designed to be adjustable independently of each other, and the seat surface (7) can be moved forward horizontally along a longitudinal axis (109) and back in the direction of the backrest, and
wherein the control unit (83) is adapted for
- controlling the training resistance unit (59); and
- adjusting the position of the seat surface (7) and of the backrest (9) and of at least one of the operating elements (11, 13, 15).

2. The training apparatus as claimed in claim 1, **characterized in that** the first operating element (11) is designed in such a way that the muscles of the legs, the upper torso and the shoulders of the exerciser (3) can be trained with it, and
that the second operating element (13) is designed in such a way that the muscles of the legs and the lower torso of the exerciser (3) can be trained with it, and
that the third operating element (15) is designed in such a way that the muscles of the shoulders and the upper torso of the exerciser (3) can be trained with it.

3. The training apparatus as claimed in either of claims 1 and 2, **characterized in that** the seat (5) is arranged in the longitudinal direction between the first operating element (11) and the third operating element (15); and
the second operating element (13) is arranged in the longitudinal direction laterally with respect to the seat (5).

4. The training apparatus as claimed in one of claims 1 to 3, **characterized in that** at least one of the operating elements (11, 13, 15), preferably the second and the third operating element (13, 15), are additionally designed as securing elements for securing an exerciser (3) on the seat (5).

5. The training apparatus as claimed in one of claims 1 to 4, **characterized in that** the second operating element (13) is designed to be pivotable through 360° about an axis of rotation oriented horizontally and perpendicular to the longitudinal direction.

6. The training apparatus as claimed in one of claims 1 to 5, **characterized in that** the training apparatus (1) comprises a second training resistance unit (65) and preferably a third training resistance unit (73), wherein each of the training resistance units (59, 65, 73) is connected to the corresponding power transmission unit (55, 61, 69).

7. The training apparatus as claimed in one of claims 1 to 6, **characterized in that** the training resistance unit (59) comprises an electric motor, particularly preferably a servo motor or an AC motor, and very particularly preferably a servo motor.

8. A method for operation of a training apparatus by an exerciser, comprising the following steps:
a. provision of a training apparatus (1) as claimed in one of claims 1 - 7, comprising a control unit (83), an adjustable seat (5), a first operating element (11), a second operating element (13) and a third operating element (15);
b. verification of the exerciser (3) at the control unit (83), as a result of which a predefined training plan (85) is loaded into the control unit (83), and adjustment of the position of the seat surface (7) and of the backrest (9) and of at least one of the operating elements (11, 13, 15) by the control unit (83) according to the predefined training plan (85);
c. execution of a first training movement (91), wherein the exerciser (3) moves one of the operating elements (11, 13) according to the training plan (85) at least once from a start position to an end position and back again;
d. adjustment of the position of the seat surface (7) and of the backrest (9) and at least one of the operating elements (11, 13, 15) by the control unit (83) according to the predefined training plan (85);
e. execution of at least one further training movement (99), wherein the exerciser (3) moves one of the operating elements (11, 13, 15) according to the training plan (85) at least once from a start position to an end position and back again;
f. optionally, repetition of steps d) and e) until completion of the predefined training plan (85).

## Revendications

1. Dispositif d'entraînement (1) pour réaliser un entraînement de force du corps entier, comprenant:
un unique siège réglable (5) pour un utilisateur (3) ;
un premier, un deuxième et un troisième élément de commande (11, 13, 15), chacun configuré individuellement pour être déplacé, par un utilisateur (3) assis sur le siège (5) pendant un entraînement, d'une position de départ à une position finale et inversement;
une première unité de transmission de force (55) qui est reliée au premier élément de commande (11), une deuxième unité de transmission de force (61) qui est reliée au deuxième élément de commande (13), et une troisième unité de transmission de force (69) qui est reliée au troisième élément de commande (15);
au moins une unité de résistance d'entraînement (59) qui est reliée aux unités de transmission de force (55, 61);
et une unité de commande (83);
le siège (5) comprenant une surface d'assise (7) et un dossier (9), la surface d'assise (7) et le dossier (9) étant réalisés de manière à être réglables indépendamment l'un de l'autre, et la surface d'assise (7) pouvant être déplacée horizontalement vers l'avant le long d'un axe longitudinal (109) et reculée en direction du dossier,
**caractérisé en ce que** l'unité de commande (83) est adaptée pour
- commander l'unité de résistance d'entraînement (59); et
- ajuster la position de la surface d'assise (7) et du dossier (9) ainsi que d'au moins un des éléments de commande (11, 13, 15).

2. Dispositif d'entraînement selon la revendication 1, **caractérisé en ce que** le premier élément de commande (11) est conçu de manière à permettre l'entraînement de la musculature des jambes, de la partie supérieure du tronc et des épaules de l'utilisateur (3), et
que le deuxième élément de commande (13) est conçu de manière à permettre l'entraînement de la musculature des jambes et de la partie inférieure du tronc de l'utilisateur (3), et
que le troisième élément de commande (15) est conçu de manière à permettre l'entraînement de la musculature des épaules et de la partie supérieure du tronc de l'utilisateur (3).

3. Dispositif d'entraînement selon l'une des revendications 1 et 2, **caractérisé en ce que** le siège (5) est agencé, dans la direction longitudinale, entre le premier élément de commande (11) et le troisième élément de commande (15); et
le deuxième élément de commande (13) est agencé, dans la direction longitudinale, latéralement par rapport au siège (5).

4. Dispositif d'entraînement selon l'une des revendications 1 à 3, **caractérisé en ce qu'**au moins un des éléments de commande (11, 13, 15), de préférence le deuxième et le troisième élément de commande (13, 15), sont en outre conçus comme des éléments de fixation pour fixer un utilisateur (3) sur le siège (5).

5. Dispositif d'entraînement selon l'une des revendications 1 à 4, **caractérisé en ce que** le deuxième élément de commande (13) est réalisé de manière à pouvoir pivoter de 360° autour d'un axe de rotation orienté horizontalement et perpendiculairement à la direction longitudinale.

6. Dispositif d'entraînement selon l'une des revendications 1 à 5, **caractérisé en ce que** le dispositif d'entraînement (1) comprend une deuxième unité de résistance d'entraînement (65) et, de préférence, une troisième unité de résistance d'entraînement (73), chacune des unités de résistance d'entraînement (59, 65, 73) étant respectivement reliée à l'unité de transmission de force correspondante (55, 61, 69).

7. Dispositif d'entraînement selon l'une des revendications 1 à 6, **caractérisé en ce que** l'unité de résistance d'entraînement (59) comprend un moteur électrique, de manière particulièrement préférée un servomoteur ou un moteur à courant alternatif, et de manière tout particulièrement préférée un servomoteur.

8. Procédé d'actionnement d'un dispositif d'entraînement par un utilisateur, comprenant les étapes suivantes :
a. fourniture d'un dispositif d'entraînement (1) selon l'une des revendications 1 à 7, comprenant une unité de commande (83), un siège réglable (5), un premier élément de commande (11), un deuxième élément de commande (13) et un troisième élément de commande (15);
b. vérification de l'utilisateur (3) au niveau de l'unité de commande (83), moyennant quoi un plan d'entraînement prédéfini (85) est chargé dans l'unité de commande (83), et ajustement de la position de la surface d'assise (7) et du dossier (9) ainsi que d'au moins un des éléments de commande (11, 13, 15) par l'unité de commande (83) selon le plan d'entraînement prédéfini (85);
c. exécution d'un premier mouvement d'entraînement (91), un des éléments de commande (11, 13) étant déplacé par l'utilisateur (3), selon le plan d'entraînement (85), au moins une fois d'une position de départ à une position finale et inversement ;
d. ajustement de la position de la surface d'assise (7) et du dossier (9) ainsi que d'au moins un des éléments de commande (11, 13, 15) par l'unité de commande (83) selon le plan d'entraînement prédéfini (85);
e. exécution d'au moins un autre mouvement d'entraînement (99), un des éléments de commande (11, 13, 15) étant déplacé par l'utilisateur (3), selon le plan d'entraînement (85), au moins une fois d'une position de départ à une position finale et inversement;
f. facultativement, répétition des étapes d) et e) jusqu'à l'achèvement du plan d'entraînement prédéfini (85).
